# FASCICULE DE BREVET EUROPEEN

(11) **EP 0 013 218 B1**
(45) Date de publication et mention de la délivrance du brevet: **02.11.1983**
(21) Numéro de dépôt: 79401023.1
(22) Date de dépôt: 14.12.1979
(51) Int. Cl.: H05B 6/10

(54) **Installation de chauffage par induction de produits métallurgiques plats**
Induktionsheizeinrichtung für flache metallurgische Produkte
Induction heating apparatus for flat metallurgical products

(30) Priorité: 22.12.1978 FR 7836230
(43) Date de publication de la demande: 09.07.1980
(73) Titulaire: Courdille, René, F-75005 Paris (FR)
(72) Inventeur: Courdille, René, F-75005 Paris (FR)
(74) Mandataire: Fort, Jacques

## Description

La présente invention a pour objet une installation de chauffage par induction de produits métallurgiques suivant le préambule de la revendication 1.

Le document DE-A-1 176 773 fait connaître un four de ce type qui comporte un inducteur en forme de bobine et des moyens de transport qui, pour ne pas traverser la bobine, comprennent au moins un cadre à deux rails s'étendant audelà des extrémités de la bobine animé d'un mouvement cyclique et coopérant avec des rails fixes ou appartenant à un second cadre.

Cette disposition présente de nombreuses limitations. Elle ne permet de traiter que des produits de petites dimensions, du fait que le cadre n'est supporté qu'à ses extrémités. Elle n'est applicable qu'à des produits ayant une longueur et une hauteur du même ordre, la bobine devant être à peu près circulaire pour que le champ soit homogène. Elle n'est pas adaptable à la hauteur des produits, les fractions de la bobine étant fixes les unes par rapport aux autres.

Le four suivant le document FR 2 328 170 est similaire au précédent, le premier cadre ayant un mouvement de va-et-vient longitudinal et coopérant avec des tiges supports traversant la bobine et animées d'un mouvement de va-et-vient vertical. Ce four présente les mêmes inconvénients que le précédent. Au surplus, il exige deux mécanismes mobiles et les tiges supports doivent rester de petites dimensions pour ne pas créer des hétérogénéités de champ.

La présente invention vise à fournir une installation de ce type répondant mieux que celles antérieurement connues aux exigences de la pratique, notamment en ce que les inconvénients ci-dessus sont écartés et en ce que l'installation permet de traiter des produits métallurgiques plats de très grandes dimensions, tels que des brames, de façon continue.

Ce résultat est atteint grâce aux dispositions définies dans la partie caractérisante de la revendication 1. Les avantages obtenus sont notamment les suivants: des produits très larges et très lourds peuvent être traités, du fait que les inducteurs sont plats et horizontaux, parallèles aux grandes faces des produits. Les produits reposent par gravité sur les supports à une distance de l'inducteur inférieur qui est constante et peut être choisie à la valeur optimale. Les deux inducteurs étant indépendants, leur distance peut être ajustée à l'épaisseur de la pièce et celle-ci peut être très inférieure à la largeur. Les moyens de transport peuvent traverser l'inducteur inférieur sans difficultés, les bobinages présentant des parties longues parallèles à la longueur du four, c'est-à-dire au sens du déplacement.

Il a déjà été proposé des inducteurs plats, mais pour traiter des pièces sur chant (FR-A 2 339 316) ou en posant le produit sur l'inducteur inférieur après avoir soulevé l'inducteur supérieur (brevet GB 1 513 241). Jamais l'homme du métier n'a envisagé de déplacer sur plat des produits métallurgiques de grande largeur, tels que des brames, vraisemblablement du fait qu'il lui semblait impossible de le faire par suite de l'importance des masses à soulever et déplacer à partir de moyens traversant longitudinalement le four et de la nécessité de points d'appui rapprochés pour les produits, sauf dans les zones où ils sont très chauds et donc présentent une failbe résistance à la flexion.

L'inventeur a conçu une disposition permettant de surmonter ce que l'homme du métier semblait considérer comme une impossibilité, puisque la technique en était restée à un art antérieur représenté par des documents très anciens, tels que DE-A 1 176 773 remontant à 1954. Au surplus, cette approche a impliqué que l'inventeur apprécie les avantages qu'apporterait le déplacement des produits métallurgiques plats de grands taille dans un four à induction en continu de dimensions adaptées à celles des produits en maintenant ces derniers à plat.

L'Invention sera mieux comprise à la lecture de la description qui suit d'une installation qui en constitue un mode particulier de réalisation donné à titre d'exemple non limitatif. La description se réfère aux dessins qui l'accompagnent, dans lesquels:
- la figure 1 est un schéma de principe, en coupe suivant un plan longitudinal, de l'ensemble de l'installation;
- la figure 2 est une coupe schématique suivant la ligne II-II de la figure 1 ;
la figure 3, similaire à la figure 2, montre une variante de réalisation.

Pour plus de clarté, l'échelle n'a pas été respectée sur les figures 1 à 3.

L'installation montrée schématiquement en figures 1 et 2 est destinée au traitement de brames. Le four proprement dit, dont seule une fraction est montrée sur la figure 1, est associé à une table d'alimentation 10 à longerons et une table à rouleaux de défournement 12 sur laquelle les brames sont amenées par des rouleaux pinceurs 11. Plusieurs fours peuvent évidemment être disposés côte à côté, les tables à rouleaux 12 de tous le les fours alimentant le même chariot de distribution aux laminoirs circulant sur des voies transversales au four. Dans l'installation décrité, les produits circulent dans le four dans la direction de leur grande longueur.

Le four 9 comporte avantageusement un tunnel enveloppe 13 destiné à limiter les pertes thermiques. La partie inférieure de l'enveloppe 13 peut constituer un platelage 14.

L'enveloppe 13 contient deux inducteurs 16 et 17 destinés à fournir des champs électriques glissants dans le sens longitudinal du four. L'inducteur inférieur 17 est fixe et porté par le platelage 14. Il est situé audessous du trajet parcouru par les brames 15. Il est protégé de la chaleur rayonnée par ces brames par un garnissage isolant 18, par exemple en briques réfractaires. L'inducteur 16, qui peut être suspendu à l'enveloppe ou porté par des tirants traversant celle- ci, a une constitution similaire. Les tirants de suspension sont avantageusement portés par un mécanisme permettant de modifier la hauteur de l'inducteur 16, de façon à donner à l'entrefer entre l'inducteur 16 et le produit 15, une valeur optimale.

Le four est muni de moyens de supportât d'avancement des brames 15. Dans le mode de réalisation illustré en figures 1 et 2, ces moyens sont constituès par un convoyeur à pas de pélerin de constitution classique. Ce convoyeur comporte des pieds supports fixes 19 portés par le platelage 14 et répartis longitudinalement à intervalles suffisamment rapprochés pour éviter toute flexion des brames. Il comporte encore des pieds mobiles 20 fixés à un longeron 21 placé sous l'enveloppe tunnel et auquel un mécanisme, non représenté, permet d'imprimer le mouvement indiqué par la flèche f sur la figure 1 et le mouvement inverse. On voit que les pieds mobiles 20 permettent d'avancer pas à pas la brame avec un pas d'avance déterminé.

Les pieds 20 et 19 étant en contact avec les produits à haute température doivent être constitués en matériau approprié. Dans la pratique, on utilisera avantageusement des matériaux au moins en partie non magnétiques dans la portion du four où la température n'atteint pas le point de Curie. Il sera souvent commode de constituer ces pieds, dans toute la longueur du four, en matériau réfractaire au moins dans la partie en contact avec les produits 1 5.

Lorsque les produits à traiter sont des produits métallurgiques courants, dont la largeur ne dépasse guère deux mètres, il suffit de deux files longitudinales. de pieds 20 écartées par exemple de un mètre. Etane donné que la résistance à la flexion et au fluage des produits métallurgiques diminue lorsque la température augmente, il sera souvent avantageux de réduire l'intervalle entre deux pieds successifs dans les zones les plus chaudes: on peut par exemple utiliser un écartement de plusieurs mères dans la zone d'entrée du four où le métal est à température modérée, et descendre jusqu'à une valeur de l'ordre du mètre dans les zones les plus chaudes.

En dépit du calorifugeage des inducteurs 16 et 17, il sera souvent nécessaire de les refroidir. Pour cela, on pourra par exemple munir l'inducteur supérieur 16 d'un réseau de tubes de circulation d'un réfrigérant qui pénètre à travers l'enveloppe et en sort par des conduits 22. Une aspiration pulsée pourra être prévue pour évacuer l'air chaud au-dessus de l'inducteur 17 de façon pulsée. Cette aspiration permettra en même temps d'éliminer la calamine éventuellement formée. Le tunnel enveloppe 13 sera habituellement constitué en tôle doublée intérieurement de réfractaire. Il pourra constituer une enceinte dont l'étanchété est suffisante pour maintenir dans le four l'atmosphère de conditionnement nécessaire au traitement de certains aciers spéciaux.

On peut utiliser des dispositifs de support autres que le convoyeur à pas de pélerin montré en figures 1 et 2. Dans la variante de réalisation montrée en figure 3 (où les organes correspondant à ceux des figures 1 et 2 portent le même numéro de référence affecté de l'indice a), les moyens de support sont constituès par deux files de disques 20a dont seules les parties supérieures traversent l'inducteur inférieur 17a. Les disques 20a sont calés par paire sur des arbres d'entraînement 21a placés au-dessous du tunnel et, en conséquence, sont soustraits à l'action des hautes températures qui règnent dans le four.

Les mécanismes d'entraînement des arbres sont avantageusement prévus pour permettre de donner aux disques un mouvement de va-et-vient en cas d'arrêt du laminage conduisant à laisser séjourner les produits en place, afin d'éviter toute déformation. Les mécanismes de commande des rouleaux 20a situés dans la partie terminale du four sont, de leur côté, avantageusement prévus pour évacuer les produits, après chauffage, à vitesse élevée, ce qui permet de se dispenser des rouleaux pinceurs 11 ou des organes d'autres types nécessaires dans la plupart des cas à l'extraction.

Les avantages de l'installation apparaissent immédiatement: la longueur du four est utilisée en totalité, de sorte qu'elle peut être réduite; les produits restent en permanence à plat; le rendement thermique peut être très élevé étant donné les possibilités de réglage qui n'existent pas dans le cas de four à induction à inducteurs annulaires; les courbes de chauffage peuvent être parfaitement adaptées aux différentes nuances de métal à traiter.

A titre d'exemple, on peut indiquer qu'il suffit de trois installations du genre défini ci-dessus pour alimenter en brames de 250x 1500 mm, de 14 m de longueur unitaire, un train de laminoirs continus à bande produisant 6 000 000 de tonnes par an. Chacune des trois installations demande une puissance installée de l'ordre de 100 MW. Pour les brames d'épaisseur courante de 250 mm environ, les inducteurs peuvent être alimentés à la fréquence du réseau.

## Revendications

1. Installation de chauffage par induction de produits métallurgiques, comportant un tunnel muni de moyens de chauffage par induction électrique des produits disposés le long du tunnel et des moyens d'avancement progressif des produits le long du tunnel et de support de ce ces produits indépendamment des moyens de chauffage, caractérisée en ce que les moyens de chauffage comprennent un inducteur plan (16) placé au-dessus du trajet des produits et un inducteur plan (17) placé au-dessous du trajet et traversé par les organes mobiles (20 ou 20a) des moyens d'avancement assurant l'avancement longitudinal des produits et destinés à recevoir sur plat des produits métallurgiques de grande largeur (15), tels que des brames.

2. Installation suivant la revendication 1, caractérisée en ce que les inducteurs plans sont des inducteurs polyphasès.

3. Installation suivant la revendication 1, caractérisée en ce que la hauteur de l'inducteur (16) placé au-dessus du trajet du produit est seule réglable.

4. Installation suivant la revendication 1, 2 ou 3, caractérisée en ce que les moyens de support ou d'avancement sont constituès par un convoyeur à pas de pélerin supportant les produits par des pieds (20) traversant l'inducteur (15) placé au-dessous du trajet des produits.

5. Installation suivant la revendication 4, caractérisée en ce que les pieds sont commandés par un mécanisme (21 ) situé hors du tunnel.

6. Installation suivant la revendication 4 ou 5, caractérisée en ce que les pieds sont constitués au moins- partiellement de matériau réfractaire non magnétique.

7. Installation suivant la revendication 1, 2 ou 3, caractérisée en ce que les moyens de support et d'avancement sont constitués par des disques traversant l'inducteur placé au-dessous du trajet des produits et calés sur des arbres d'entraînement placés au-dessous du tunnel.

8. Installation suivant l'une quelconque des revendications 1 à 7, caractérisée en ce que les moyens de support (20, 20a) sont disposés en deux files parallèles, symétriques par rapport au plan médian du tunnel, à un écartement longitudinal plus faible dans les zones où les produits sont à température plus élevée.

9. Installation suivant l'une quelconque des revendications 1 à 8, caractérisée en ce qu'elle est fractionnée en plusieurs sections successives, munies de moyens de régulation de température distincts commandant la puissance dissipée dans des fractions d'inducteurs occupant les sections successives.

## Patentansprüche

1. Induktionsheizeinrichtung für metallurgische Produkte, mit einem Tunnel, der Mittel zum Erwärmen von längs des Tunnels angeordneten Produkten durch elektrische Induktion und eine Vorrichtung zum Vorwärtstransportieren der Produkte längs des Tunnels und zum Abstützen der Produkte, unabhängig von den Heizmitteln, aufweist, dadurch gekennzeichnet, daß die Heizmittel einen über der Bahn der Produkte angeordneten ebenen Induktor (16) und einen unter der Bahn angeordneten ebenen Induktor (17) umfassen, der von beweglichen Organen (20 oder 20a) der Transportvorrichtung durchquert ist, welche die Vorwärtsbewegung der Produkte in Längsrichtung gewährleisten, und zum Anlegen an der flachen Seite der metallurgischen Produkte (15) großer Breite, wie Brammen, bestimmt sind.

2. Einrichtung nach Anspruch 1, dadurch gekennzeichnet, daß die ebenen Induktoren mehrphasige Induktoren sind.

3. Einrichtung nach Anspruch 1, dadurch gekennzeichnet, daß die Höhe des über der Bahn der Produkte angeordneten Induktors (16) allein einstellbar ist.

4. Einrichtung nach Anspruch 1, 2 oder 3, dadurch gekennzeichnet, daß die Vorrichtung zum Abstützen oder Vorwärtstransportieren von einem Pilgerschrittförderer gebildet ist, der die Produkte durch Füße (20) abstützt, welche den unter der Bahn der Produkte angeordneten Induktor (17) durchqueren.

5. Einrichtung nach Anspruch 4, dadurch gekennzeichnet, daß die Füße durch einen außerhalb des Tunnels angeordneten Mechanismus (21) gesteuert sind.

6. Einrichtung nach Anspruch 4 oder 5, dadurch gekennzeichnet, daß die Füße wenigstens teilweise aus einem nicht-magnetischen, schwer schmelzenden Material bestehen.

7. Einrichtung nach Anspruch 1, 2 oder 3, dadurch gekennzeichnet, daß die Vorrichtung zum Abstützen und Vorwärtstransportieren durch Scheiben gebildet ist, welche den unter der Bahn der Produkte angeordneten Induktor durchqueren und auf Antriebsarmen befestigt sind, die unter dem Tunnel angeordnet sind.

8. Einrichtung nach einem der Ansprüche 1 bis 7, dadurch gekennzeichnet, daß die beweglichen Organe (20, 20a) der Abstützvorrichtung in zwei parallelen, zur Mittelebene des Tunnels symmetrischen Reihen mit einem geringeren Längsabstand in den Zonen angeordnet sind, in denen die Produkte eine erhöhte Temperatur haben.

9. Einrichtung nach einem der Ansprüche 1 bis 8, dadurch gekennzeichnet, daß sie in mehrere aufeinanderfolgende Abschnitte unterteilt ist, die mit Mitteln zum Einstellen der Temperatur ausgerüstet sind, welche die abgegebene Leistung auf den Teilen der Induktoren unterschiedlich steuern, welche die aufeinanderfolgenden Abschnitte einnehmen.

## Claims

1. Apparatus for induction heating of metallurgical products, comprising a tunnel provided with means for induction heating of the products located along the tunnel and means for progressively advancing the products along the tunnel and for supporting said products independently of the heating means, characterized in that the heating means comprise a flat inductor (16) located above the path of the products and a flat inductor (17) located under the path and traversed by the movable elements (20 or 20a) of the advance means for longitudinally moving the products and provided for wide metallurgical products (15), such as slabs, to rest flat of the advance means.

2. Apparatus according to claim 1, characterized in that the flat inductors are polyphase inductors.

3. Apparatus according to claim 1, characterized in that only the level of that inductor (16) which is located above the path of the product is adjustable.

4. Apparatus according to claim 1, 2 or 3, characterized in that the support or advance means consist of a pelgrim step conveyor having feet (20) supporting the products and passing through the inductor (15) located under the path of the products.

5. Apparatus according to claim 4, characterized in that the feet are actuated by a mechanism located out of the tunnel.

6. Apparatus according to claim 4 or 5, characterized in that the feet at least partially consist of non magnetic refractory material.

7. Apparatus according to claim 1, 2 or 3, characterized in that the support and advance means consist of disks projecting through that inductor which is located under the path of the products and carried by drive shafts located under the tunnel.

8. Apparatus according to any one of claims 1-7, characterized in that the support means (20, 20a) are disposed in two parallel rows, symetrical with respect to the median plane of the tunnel and have a spacing which is smaller in the zones where the products are at the highest temperature.

9. Apparatus according to any one of claims 1-8, characterized in that it is fractionated into several successive sections, provided with separate temperature regulating means which control the power dissipated in inductor sections in the successive sections.
